# FASCICULE DE BREVET EUROPEEN

(11) **EP 2 746 872 B1**
(45) Date de publication et mention de la délivrance du brevet: **15.03.2017**
(21) Numéro de dépôt: 12198251.6
(22) Date de dépôt: 19.12.2012
(51) Int. Cl.: G04B 19/22

(54) **Pièce d'horlogerie à affichage de l'heure universelle**
Uhr mit Weltzeitanzeige
Clock piece with universal time display

(43) Date de publication de la demande: 25.06.2014
(73) Titulaire: Chopard Technologies SA, 2114 Fleurier (CH)
(72) Inventeur: Perret, Sylvain, 2052 Fontainemelon (CH); Favre, Jérôme, 2114 Fleurier (CH)
(74) Mandataire: Gevers SA

(56) Documents cités:
- EP-A1- 2 455 823
- EP-A2- 1 058 166
- WO-A2-2012/123550
- CH-A2- 703 258
- DE-A1- 10 023 381

## Description

### Domaine technique

La présente invention se rapporte au domaine de l'horlogerie. Elle concerne, plus particulièrement, une montre dite à heure universelle. Une montre universelle permet d'afficher simultanément l'heure courante dans les différents fuseaux horaires du monde. Comme on peut le voir sur la figure 1, une telle pièce d'horlogerie comprend, outre des aiguilles 10 permettant d'indiquer l'heure locale, un disque vingt-quatre heures 12 ainsi qu'un disque des villes 14 représentant les différents fuseaux horaires du monde.

Les aiguilles permettent d'indiquer l'heure dans le fuseau horaire de la ville sélectionnée, située généralement à midi et qui peut être avantageusement indiquée par un repère fixe particulier 16 situé sur le cadran. Le disque vingt-quatre heures 12 est entraîné par le mouvement et est relié cinématiquement à l'aiguille des heures de manière à afficher l'heure dans les différents fuseaux horaires du monde.

### Etat de la technique

Dans ce genre de pièces d'horlogerie, la correction des différents indicateurs s'est longtemps montrée problématique. En effet, ces pièces comportent en général deux organes correcteurs, un pour l'heure locale et un pour l'heure universelle. Les mécanismes de correction du système d'heure universelle entraînaient seulement les mobiles des villes et vingt-quatre heures et ce dernier était à nouveau entraîné lors de la mise à l'heure des aiguilles. Un tel réglage n'était pas du tout intuitif.

On a ensuite proposé des mécanismes de correction permettant de désynchroniser la rotation du disque vingt-quatre heures du disque des villes 14 pour pouvoir, au choix, soit corriger tous les mobiles, soit seulement modifier la position des aiguilles et du disque vingt-quatre heures.

Ces mécanismes sont très complexes. Dans le document CH690205, l'aiguille des heures est portée par une étoile des heures qui, en fonctionnement normal, est rendue solidaire de la roue des heures du mouvement par un sautoir. Un correcteur actionné par un poussoir entraîne une étoile des villes qui coopère avec un sautoir des villes et son ressort de rappel et qui, par un crochet est susceptible d'entraîner l'étoile des heures via une roue de correction des heures. Or, lorsque le mécanisme de correction est actionné, il est nécessaire de vaincre le couple du sautoir reliant l'étoile des heures et la roue des heures, ce qui créé un couple parasite sur le mouvement. De plus, l'utilisation d'un poussoir peut induire une trop grande force sur le disque des villes 14 qui, de par sa grande inertie, est susceptible d'être entraîné trop loin.

De plus, on peut citer le document CH703258, dans lequel est divulguée une montre universelle dans laquelle les fuseaux horaires sont indiqués par un moyen d'indication des fuseaux horaires mondiaux. Ce dernier comprend un disque des villes qui est solidaire d'une came des villes, et est concentrique à un disque des heures. Lors du fonctionnement normale de la montre, le disque des villes reste immobile, le disque des heures tournant par rapport au disque des villes. Lors d'une correction du fuseau horaire, le moyen d'indication des fuseaux horaires mondiaux et les moyens d'indication de l'heure locale tournent ensemble dans le même sens. Néanmoins, ce mécanisme est compliqué, et engendre un encombrement du mouvement.

La présente invention a pour but de proposer une pièce d'horlogerie à affichage de l'heure universelle dotée d'un mécanisme de correction avantageux et exempt des inconvénients ci-dessus.

### Divulguation de l'invention

De façon plus précise, l'invention concerne une pièce d'horlogerie à affichage de l'heure universelle, comprenant :
- un mouvement d'horlogerie,
- un premier indicateur pour afficher l'heure locale et destiné à être entraîné par le mouvement à raison d'un tour en douze heures,
- un disque vingt-quatre heures relié cinématiquement au premier indicateur et entraîné en synchronisme avec lui, et destiné à être entraîné par le mouvement à raison d'un tour en vingt-quatre heures,
- un disque des villes portant des indications permettant d'identifier au moins certains fuseaux horaires du monde et mobile en rotation en référence au disque vingt-quatre heures, et
- un organe de réglage de l'heure universelle.

La pièce d'horlogerie selon l'invention comprend en outre une liaison cinématique entre le disque vingt-quatre heures et le disque des villes. Cette liaison cinématique comporte une couronne de transmission cinématique interposée entre le disque vingt-quatre heures et le disque des villes, l'organe de réglage de l'heure universelle étant apte à entraîner ladite couronne de transmission. La pièce d'horlogerie selon l'invention comporte également un premier et un deuxième système d'entraînement unidirectionnel, respectivement en amont et en aval de la couronne de transmission cinématique :la couronne de transmission cinématique est reliée cinématiquement au disque vingt-quatre heures par un rouage de liaison qui intègre le premier système d'entraînement unidirectionnel, et la couronne de transmission cinématique et le disque des villes sont reliés cinématiquement par le deuxième système d'entraînement unidirectionnel. Ainsi, le premier indicateur et le disque vingt-quatre heures restent synchronisés, le disque des villes n'étant entraîné que lors d'un réglage de l'heure universelle, toujours en synchronisme avec le premier indicateur et le disque vingt-quatre heures.

### Brève description des dessins

D'autres détails de l'invention apparaîtront plus clairement à la lecture de la description qui suit, faite en référence aux dessins annexés dans lequel :
- la figure 1, déjà évoquée ci-dessus, illustre de manière générale une montre à affichage de l'heure universelle,
- les figures 2, 3 et 4 représentent un mécanisme d'une pièce d'horlogerie selon l'invention, dans différentes configuration de fonctionnement, et
- la figure 5 propose une vue agrandie d'un système d'entraînement unidirectionnel susceptible d'être utilisé dans une pièce d'horlogerie selon l'invention.

### Mode de réalisation de l'invention

On a représenté sur la figure 2 une pièce d'horlogerie à affichage de l'heure universelle selon l'invention. Une telle pièce comprend un mouvement d'horlogerie capable d'indiquer l'heure courante. Cette information se rapporte typiquement à l'heure locale, c'est-à-dire à l'heure de l'endroit où se trouve le porteur de la pièce d'horlogerie. Dans le cas de la présente invention, l'heure locale est fournie par un premier indicateur, typiquement par un jeu d'aiguilles 10, dont l'une indique l'heure et est entraînée par le mouvement à raison d'un tour, typiquement en douze heures. L'heure locale pourrait également être affichée par cycle de 24 heures. Plus particulièrement, l'aiguille des heures est montée sur une roue supplémentaire des heures 18. Cette dernière est solidaire en rotation de la roue des heures du mouvement mais elle peut en être déconnectée au moyen d'une liaison par friction ou par un encliquetage mettant en oeuvre, par exemple, un cliquet et une étoile. Une telle disposition permet, comme on le comprendra ci-après, de régler l'affichage de l'heure locale au moyen d'un organe de réglage 20 de l'heure universelle, en limitant les perturbations sur la marche du mouvement.

Le premier indicateur est relié cinématiquement par un train de rouages 22 à un deuxième indicateur, prenant la forme d'un disque vingt-quatre heures 12, portant les indications numériques des vingt-quatre heures du jour. Le train de rouages 22 démultiplie la vitesse de rotation du premier indicateur, de sorte que le deuxième indicateur est destiné à être entraîné par le mouvement à raison d'un tour en vingt-quatre heures. Pour son entraînement, le disque vingt-quatre heures 12 comprend une denture intérieure 12a avec laquelle engrène le train de rouages 22. Grâce au fait que le train de rouages 22 met en prise permanente le premier et le deuxième indicateurs, ceux-ci demeurent synchronisés. Le disque vingt-quatre heures 12 peut également être divisé en deux parties égales de couleur distinctes, afin de fournir une indication du jour et de la nuit. On pourra aussi choisir un autre moyen de représentation du jour et de la nuit.

La pièce d'horlogerie selon l'invention comporte encore un troisième indicateur, prenant la forme d'un disque des villes 14. Ce dernier comporte vingt-quatre indications de lieux, correspondant chacun à un fuseau horaire. Le disque des villes 14 peut également indiquer des demi-fuseaux ou quart de fuseau.

Le disque des villes 14 est monté mobile en rotation en référence au disque vingt-quatre heures 12. Il est entraîné en rotation au moyen de l'organe de réglage 20 de l'heure universelle comme on le détaillera ci-après. Le disque des villes 14 est solidaire d'une denture de positionnement 23, dont le nombre de dent correspond au nombre de fuseaux indiqués, afin d'indexer la position du disque des villes 14 par l'appui d'un ressort sautoir 25.

La pièce d'horlogerie comporte encore une liaison cinématique entre le disque vingt-quatre heures 12 et le disque des villes 14. Cette liaison cinématique est réalisée par une couronne de transmission cinématique 24 interposée entre le disque vingt-quatre heures 12 et le disque des villes 14. Dans l'exemple proposé, la couronne de transmission cinématique 24 comprend une double denture, l'une intérieure 24a et l'autre extérieure 24b. La denture intérieure 24a permet de relier cinématiquement la couronne de transmission 24 à celle 12a du disque vingt-quatre heures 12 par un rouage de liaison 26 qui intègre un premier système d'entraînement unidirectionnel 28.

Au sens de la présente demande, un système d'entraînement unidirectionnel est un système qui transmet un mouvement de rotation qu'il reçoit à un mobile mené, lorsqu'il est entraîné dans une première direction. En revanche, lorsqu'il est entraîné dans une deuxième direction, le système d'entraînement unidirectionnel ne transmet pas le mouvement de rotation au mobile mené. Toutefois, il est à noter que le système d'entraînement unidirectionnel reste en prise avec le mobile mené et doit donc être distingué d'un système d'embrayage. Un tel système d'entraînement unidirectionnel peut être un roulement unidirectionnel, tel que fourni par MPS Micro Precision Systems AG, ou un engrenage unidirectionnel tel que décrit par la demanderesse dans le brevet CH700806.

Ainsi, dans le mode de réalisation proposé, le premier système d'entraînement unidirectionnel 28 est de type roulement unidirectionnel. Il est agencé de manière à ce qu'une rotation du disque vingt-quatre heures 12 dans le sens de fonctionnement normal, c'est-à-dire dans le sens d'entraînement du mouvement (dans l'exemple, dans le sens inverse des aiguilles d'une montre), n'entraîne pas la couronne de transmission 24 et donc, n'entraîne pas le disque des villes 14.

Pour relier cinématiquement la couronne de transmission 24 et le disque des villes 14, la pièce d'horlogerie comporte au moins un deuxième système d'entraînement unidirectionnel 30. On a donc un premier et un deuxième système d'entraînement unidirectionnel 30, respectivement en amont et en aval de la couronne de transmission cinématique 24. L'amont et l'aval sont définis par rapport au sens de transmission de l'énergie dans la chaîne cinématique.

Pour améliorer la stabilité du disque des villes, on pourrait avoir plusieurs systèmes d'entraînement unidirectionnels, de type engrenage unidirectionnel, répartis régulièrement sur le disque des villes 14 et qui relient ce dernier à la couronne de transmission 24. Dans l'exemple proposé et illustré en détail sur la figure 5, ce deuxième système d'entraînement unidirectionnel 30 comporte, montés pivotant sur le disque des villes 14, un pignon mené 32 solidaire d'une roue de blocage 34 engrenant avec la denture extérieure 24b de la couronne de transmission 24. La roue de blocage 34 est en prise avec deux pignons de blocage 36. La forme des dentures de la roue de blocage 34 est agencée de sorte que, lorsqu'elle tourne dans une première direction, elle entraîne les pignons de blocage 36 et lorsqu'elle tourne dans une deuxième direction, elle se bloque contre les pignons de blocage 32. On pourra se référer au brevet suisse précité pour obtenir des détails sur la géométrie des dents qui permet d'obtenir ces effets.

Enfin, la pièce d'horlogerie selon l'invention comporte encore un mécanisme de réglage de l'heure universelle apte à entraîner la couronne de transmission 24 dans une direction qui permette d'obtenir le blocage de la roue de blocage 34 contre les pignons de blocage 36. Ce mécanisme de réglage comporte l'organe de réglage 20 qui prend typiquement la forme d'une couronne secondaire, dissociée de la tige de commande principale qui permet classiquement de régler l'heure locale et, le cas échéant, d'armer une source d'énergie ou encore de réaliser une autre fonction, telle qu'une correction de la date par exemple. La couronne secondaire est montée sur une tige secondaire 38 qui, de préférence, doit être tirée axialement pour activer le mécanisme de réglage et connecter l'organe de réglage 20 et la couronne de transmission 24. L'organe de réglage pourrait aussi être réalisé sous la forme d'un poussoir susceptible d'entraîner la couronne de transmission.

En fonctionnement, les éléments décrits ci-dessus se comportent de la façon suivante. En marche normale (fig. 2), la roue supplémentaire des heures 18 est entraînée dans le sens des aiguilles d'une montre et le disque vingt-quatre heures 12 est lui entraîné dans le sens inverse. Les mobiles du rouage de liaison 26 qui se trouvent entre la couronne de transmission 24 et le premier système d'entraînement unidirectionnel 28 sont entraînés. En revanche, les mobiles du rouage de liaison 26 situés entre le premier système d'entraînement unidirectionnel 28 et la couronne de transmission 24 ne sont pas entraînés. Le disque des villes 14 reste donc immobile. Avantageusement, on relèvera que le premier système d'entraînement unidirectionnel 28 est placé relativement tôt dans les différentes chaînes cinématiques, ce qui permet d'avoir peu d'éléments entraînés par le mouvement dans son fonctionnement normal.

On obtient le même fonctionnement lors d'une correction de l'heure locale par la tige de commande dans le sens horaire.

Lors d'une correction de l'heure locale par la tige de commande, mais dans le sens antihoraire (fig. 3), la roue supplémentaire des heures 18 est donc entraînée dans le sens inverse des aiguilles d'une montre et le disque vingt-quatre heures 12 est lui entraîné dans le sens des aiguilles d'une montre, c'est-à-dire dans le sens opposé au sens de fonctionnement normal produit par l'entraînement du mouvement. Dans cette configuration, le premier système d'entraînement unidirectionnel 28 transmet le mouvement de rotation qu'il reçoit, de sorte que tous les mobiles du rouage de liaison 26 sont entraînés, ainsi que la couronne de transmission 24. La roue de blocage 34 entraîne les pignons de blocage 36 qui tournent « dans le vide ». Le disque des villes 14 n'est pas entraîné et est maintenu en position par le ressort sautoir 25 qui coopère avec la denture de positionnement 23. Dans ce cas, plus d'éléments sont entraînés que précédemment, mais ce n'est pas préjudiciable car l'entraînement est ici manuel.

Enfin, en cas de réglage de l'heure universelle par l'organe de réglage 20 (fig. 4), celui-ci est agencé pour entraîner la couronne de transmission 24 par sa denture intérieure 24a, dans le sens inverse des aiguilles d'une montre. Dans ce cas, le disque vingt-quatre heures 12 est entraîné par le rouage de liaison 26 et par le premier système d'entraînement unidirectionnel 28. Il est entraîné dans le sens de fonctionnement normal, c'est-à-dire dans le sens inverse des aiguilles d'une montre, comme lorsqu'il est entraîné par le mouvement. En effet, par rapport à un entraînement normal où le premier système d'entraînement unidirectionnel ne transmet pas de rotation, même si les sens de rotation sont les mêmes, la force motrice vient ici de la couronne de transmission 24 et non du disque vingt-quatre heures 12. De manière relative, l'effet est similaire à une inversion des sens de rotation et on obtient ainsi une transmission de la rotation par le premier système d'entraînement unidirectionnel 28. De même, le disque des villes 14 est entraîné en rotation par la couronne de transmission 24, sous l'action du deuxième système d'entraînement unidirectionnel 30.

Ainsi, le réglage de l'heure universelle permet d'entraîner en une seule opération tous les organes indicateurs, le disque vingt-quatre heures 12 et le disque des villes 14 tournant dans le sens antihoraire tandis que l'aiguille des heures tourne dans le sens horaire. Comme mentionné précédemment, le fait que l'aiguille des heures soit montée sur une roue supplémentaire des heures 18 permet de limiter les perturbations induites sur le mouvement lors du réglage de l'heure universelle. Grâce au fait que le disque des villes 14 effectue sa rotation par pas de 1/24ème de tour (à cause du ressort-sautoir 25 et de la denture du positionnement 23), l'aiguille des heures va également effectuer des sauts par pas de 1/12ème de tour de manière synchronisée avec le disque vingt-quatre heures 12 et en liaison avec lui.

Le mécanisme décrit nécessite très peu de composants par rapport à d'autres systèmes d'heure universelle beaucoup plus complexes. Les éléments mis en jeu sont presque exclusivement des mobiles rotatifs, ce qui rend le mécanisme très fiable et simple. Tous les mobiles restent en prise de manière permanente, ce qui rend toute désindexation impossible. De plus, le mouvement fonctionne normalement même si l'utilisateur oublie de repousser la tige secondaire. Dans le cas où la tige secondaire 38 resterait tirée alors qu'un réglage est effectué sur la tige de commande principale, les systèmes d'entraînement unidirectionnels empêchent toute casse et conservent une indexation des différents organes indicateurs.

Les exemples de systèmes d'entraînement unidirectionnels peuvent être substitués les uns aux autres. On pourrait, par exemple, avoir un engrenage unidirectionnel remplaçant le roulement unidirectionnel du premier système, ou avoir le disque des villes 14 relié à la couronne de transmission 24 par un roulement unidirectionnel, l'ensemble formant une bague entourant le mouvement. La couronne de transmission 24 n'aurait alors qu'une denture intérieure pour être reliée cinématiquement au rouage de liaison 26 et à l'organe de réglage 20. On pourrait également mettre en oeuvre d'autres types d'entraînement unidirectionnels, tels que des systèmes d'inverseurs à cliquet, du type de ceux utilisés dans les rouages de remontage automatique.

L'homme du métier pourra encore envisager d'autres variantes sans toutefois sortir du cadre de l'invention tel que défini dans les revendications. Notamment, les trains de rouages et rouages de liaison pourraient être adaptés ou modifiés.

## Revendications

1. Pièce d'horlogerie à affichage de l'heure universelle, comprenant :
- un mouvement d'horlogerie,
- un premier indicateur pour afficher l'heure locale et destiné à être entraîné par le mouvement à raison d'un tour en douze heures,
- un disque vingt-quatre heures (12) relié cinématiquement au premier indicateur et entraîné en synchronisme avec lui, et destiné à être entraîné par le mouvement à raison d'un tour en vingt-quatre heures,
- un disque des villes (14) portant des indications permettant d'identifier au moins certains fuseaux horaires du monde et mobile en rotation en référence au disque vingt-quatre heures (12), et
- un organe de réglage (20) de l'heure universelle,
ladite pièce d'horlogerie comprenant en outre une liaison cinématique entre le disque vingt-quatre heures (12) et le disque des villes (14), ladite liaison cinématique comportant une couronne de transmission cinématique (24) interposée entre le disque vingt-quatre heures (12) et le disque des villes (14), l'organe de réglage (20) de l'heure universelle étant apte à entraîner ladite couronne de transmission cinématique (24),
**caractérisée en ce qu'**elle comporte un premier (28) et un deuxième (30) systèmes d'entraînement unidirectionnel, respectivement en amont et en aval de la couronne de transmission cinématique (24), **en ce que** la couronne de transmission cinématique (24) est reliée cinématiquement au disque vingt-quatre heures (12) par un rouage de liaison (26) qui intègre le premier système d'entraînement unidirectionnel (28), et **en ce que** la couronne de transmission cinématique (24) et le disque des villes (14) sont reliés cinématiquement par ledit deuxième système d'entraînement unidirectionnel (30).

2. Pièce d'horlogerie selon la revendication 1, **caractérisée en ce que** le premier système d'entraînement unidirectionnel (28) est agencé de manière à ce qu'une rotation du disque vingt-quatre heures (12) dans le sens de fonctionnement normal, c'est-à-dire dans le sens d'entraînement par le mouvement, n'entraîne pas le disque des villes (14).

3. Pièce d'horlogerie selon la revendication 2, **caractérisée en ce que** le premier système d'entraînement unidirectionnel (28) est agencé de manière à ce qu'une rotation du disque vingt-quatre heures (12) dans le sens de fonctionnement normal, c'est-à-dire dans le sens d'entraînement par le mouvement, n'entraîne pas la couronne de transmission (24).

4. Pièce d'horlogerie selon la revendication 3, **caractérisée en ce que** le premier système d'entraînement unidirectionnel (28) est agencé de manière à ce qu'une rotation du disque vingt-quatre heures (12) dans le sens opposé au sens de fonctionnement normal, entraîne la couronne de transmission (24) dans une première direction et **en ce que** le deuxième système d'entraînement unidirectionnel (30) est agencé pour ne pas entraîner le disque des villes (14) lorsque la couronne de transmission (24) est entraînée dans la première direction.

5. Pièce d'horlogerie selon la revendication 4, **caractérisée en ce qu'**elle comporte un mécanisme de réglage de l'heure universelle apte à entraîner la couronne de transmission (24) dans une seconde direction opposée à la première direction.

6. Pièce d'horlogerie selon la revendication 5, **caractérisée en ce que** le premier (28) et le deuxième (30) systèmes d'entraînement unidirectionnel sont agencés de manière à ce que, lorsque la couronne de transmission (24) est entraînée dans la seconde direction par le mécanisme de réglage de l'heure universelle, le disque vingt-quatre heures (12) est entraîné dans le sens de fonctionnement normal.

7. Pièce d'horlogerie selon l'une des revendications précédentes, **caractérisée en**
**ce qu'**au moins un des systèmes d'entraînement unidirectionnel inclut un roulement unidirectionnel.

8. Pièce d'horlogerie selon l'une des revendications 1 à 6, **caractérisée en ce qu'**au moins un des systèmes d'entraînement unidirectionnel comporte un engrenage unidirectionnel.

9. Pièce d'horlogerie selon la revendication 8, **caractérisée en ce que** ledit au moins
un système d'entraînement unidirectionnel comporte un pignon mené (32) solidaire d'une roue de blocage (34), ladite roue de blocage étant en prise avec deux pignons de blocage (36), la forme des dentures de la roue de blocage étant agencée de sorte que, lorsque la roue de blocage tourne dans une première direction, elle entraîne les pignons de blocage et lorsque la roue de blocage tourne dans une deuxième direction, elle se bloque contre les pignons de blocage.

10. Pièces d'horlogerie selon l'une des revendications 1 à 6, **caractérisée en ce qu'**au moins un des systèmes d'entraînement unidirectionnel comporte un système d'inverseur.

## Patentansprüche

1. Uhr mit Weltzeitanzeige, umfassend:
- ein Uhrwerk,
- einen ersten Anzeiger zur Anzeige der Ortszeit und bestimmt, von dem Uhrwerk eine Umdrehung in zwölf Stunden angetrieben zu werden,
- eine Vierundzwanzigstundenscheibe (12), die kinematisch mit dem ersten Anzeiger verbunden ist und mit diesem synchron angetrieben wird und bestimmt ist, von dem Uhrwerk eine Umdrehung in vierundzwanzig Stunden angetrieben zu werden,
- eine Städtescheibe (14), die Angaben trägt, die erlauben, mindestens einige Zeitzonen der Welt zu identifizieren und in Bezug auf die Vierundzwanzigstundenscheibe (12) rotierend bewegbar ist, und
- ein Regulierungsorgan (20) der Weltzeit,
wobei die Uhr ferner eine kinematische Verbindung zwischen der Vierundzwanzigstundenscheibe (12) und der Städtescheibe (14) umfasst, wobei die kinematische Verbindung eine kinematische Transmissionskrone (24) zwischen der Vierundzwanzigstundenscheibe (12) und der Städtescheibe (14) aufweist, wobei das Regulierungsorgan (20) der Weltzeit imstande ist, die kinematische Transmissionskrone (24) anzutreiben,
**dadurch gekennzeichnet, dass** sie ein erstes (28) und ein zweites (30) eindirektionales Antriebssystem jeweils vor und nach der kinematischen Transmissionskrone (24) aufweist und dass die kinematische Transmissionskrone (24) mit der Vierundzwanzigstundenscheibe (12) mittels eines Verbindungsräderwerks (26), das das erste eindirektionale Antriebssystem (28) integriert, kinematisch verbunden ist, und dass die kinematische Übertragungskrone (24) und die Städtescheibe (14) von dem zweiten eindirektionalen Antriebssystem (30) kinematisch verbunden sind.

2. Uhr nach Anspruch 1, **dadurch gekennzeichnet, dass** das erste eindirektionale Antriebssystem (28) derart ausgebildet ist, dass eine Rotation der Vierundzwanzigstundenscheibe (12) in normaler Funktionsrichtung, das heißt, in Antriebsrichtung durch das Uhrwerk, nicht die Städtescheibe (14) antreibt.

3. Uhr nach Anspruch 2, **dadurch gekennzeichnet, dass** das erste eindirektionale Antriebssystem (28) derart ausgebildet ist, dass eine Rotation der Vierundzwanzigstundenscheibe (12) in normaler Funktionsrichtung, das heißt, in Antriebsrichtung durch das Uhrwerk, nicht die Übertragungskrone (24) antreibt.

4. Uhr nach Anspruch 3, **dadurch gekennzeichnet, dass** das erste eindirektionale Antriebssystem (28) derart ausgebildet ist, dass eine Rotation der Vierundzwanzigstundenscheibe (12) in zur normalen Funktionsrichtung entgegengesetzter Richtung die Übertragungskrone (24) in eine erste Richtung antreibt und dass das zweite eindirektionale Antriebssystem (30) ausgebildet ist, um die Städtescheibe (14) nicht anzutreiben, wenn die Übertragungskrone (24) in der ersten Richtung angetrieben wird.

5. Uhr nach Anspruch 4, **dadurch gekennzeichnet, dass** sie einen Regulierungsmechanismus der Weltzeit aufweist, der imstande ist, die Übertragungskrone (24) in eine zweite Richtung entgegengesetzt zur ersten Richtung anzutreiben.

6. Uhr nach Anspruch 5, **dadurch gekennzeichnet, dass** das erste (28) und das zweite (30) eindirektionale Antriebssystem derart ausgebildet sind, dass, wenn die Übertragungskrone (24) von dem Regulierungsmechanismus der Weltzeit in der zweiten Richtung angetrieben wird, die Vierundzwanzigstundenscheibe (12) in normaler Funktionsrichtung angetrieben wird.

7. Uhr nach einem der vorangehenden Ansprüche, **dadurch gekennzeichnet, dass** mindestens eines der eindirektionalen Antriebssysteme ein eindirektionales Lager einschließt.

8. Uhr nach einem der Ansprüche 1 bis 6, **dadurch gekennzeichnet, dass** mindestens eines der eindirektionalen Antriebssysteme ein eindirektionales Getriebe aufweist.

9. Uhr nach Anspruch 8, **dadurch gekennzeichnet, dass** das mindestens eine eindirektionale Antriebssystem einen geführten Trieb (32) aufweist, der mit einem Blockierrad (34) fest verbunden ist, wobei das Blockierrad mit zwei Blockiertrieben (36) im Eingriff ist, wobei die Form der Zahnungen des Blockierrads derart ausgebildet ist, dass, wenn das Blockierrad in eine erste Richtung dreht, es die Blockiertriebe antreibt, und wenn das Blockierrad in eine zweite Richtung dreht, es an den Blockiertrieben blockiert.

10. Uhren nach einem der Ansprüche 1 bis 6, **dadurch gekennzeichnet, dass** mindestens eines der eindirektionalen Antriebssysteme ein Umkehrsystem aufweist.

## Claims

1. A timepiece for displaying the global time, comprising:
- a clockwork movement,
- a first indicator to display the local time and intended to be driven by the movement at a rate of one revolution in twelve hours,
- a twenty-four hour disc (12) kinematically connected to the first indicator and driven in synchronism therewith, and intended to be driven by the movement at a rate of one revolution in twenty-four hours,
- a cities disc (14) bearing indications making it possible to identify at least certain time zones of the world and rotatable in reference to the twenty-four hour disc (12), and
- an adjusting organ (20) for adjusting the global time,
said timepiece further comprising a kinematic link between the twenty-four hour disc (12) and the cities disc (14), the kinematic link including a kinematic transmission crown (24) inserted between the twenty-four hour disc (12) and the cities disc (14), the adjusting organ (20) for adjusting the global time being able to drive said kinematic transmission crown (24),
**characterized in that** it includes first (28) and second (30) unidirectional drive systems, respectively upstream and downstream from the kinematic transmission crown (24), **in that** the kinematic transmission crown (24) is kinematically connected to the twenty-four hour disc (12) by a linking train (26) that incorporates the first unidirectional drive system (28), and **in that** the kinematic transmission crown (24) and the cities disc (14) are kinematically connected by said second unidirectional drive system (30).

2. The timepiece according to claim 1, **characterized in that** the first unidirectional drive system (28) is arranged such that a rotation of the twenty-four hour disc (12) in the normal operating direction, i.e., in the direction of driving by the movement, does not drive the cities disc (14).

3. The timepiece according to claim 2, **characterized in that** the first unidirectional drive system (28) is arranged such that a rotation of the twenty-four hour disc (12) in the normal operating direction, i.e., in the direction of driving by the movement, does not drive the transmission crown (24).

4. The timepiece according to claim 3, **characterized in that** the first unidirectional drive system (28) is arranged such that a rotation of the twenty-four hour disc (12) in the direction opposite the normal operating direction drives the transmission crown (24) in a first direction and **in that** the second unidirectional drive system (30) is arranged not to drive the cities disc (14) when the transmission crown (24) is driven in the first direction.

5. The timepiece according to claim 4, **characterized in that** it includes a mechanism for adjusting the global time able to drive the transmission crown (24) in a second direction opposite the first direction.

6. The timepiece according to claim 5, **characterized in that** the first (28) and second (30) unidirectional drive systems are arranged such that, when the transmission crown (24) is driven in the second direction by the mechanism for adjusting the global time, the twenty-four hour disc (12) is driven in the normal operating direction.

7. The timepiece according to one of the preceding claims, **characterized in that** at least one of the unidirectional drive systems includes a unidirectional rolling bearing.

8. The timepiece according to one of claims 1 to 6, **characterized in that** at least one of the unidirectional drive systems includes a unidirectional gear.

9. The timepiece according to claim 8, **characterized in that** said at least one unidirectional drive system includes a driven pinion (32) secured to a locking wheel (34), said locking wheel being engaged with two locking pinions (36), the shape of the teeth of the locking wheel being arranged such that, when the locking wheel rotates in a first direction, it drives the locking pinions, and when the locking wheel rotates in a second direction, it locks against the locking pinions.

10. The locking system according to one of claims 1 to 6, **characterized in that** at least one of the unidirectional drive systems includes a reverser system.
